# EUROPÄISCHE PATENTANMELDUNG

(11) **EP 4 660 543 A1**
(43) Veröffentlichungstag der Anmeldung: **10.12.2025**
(21) Anmeldenummer: 24179494.0
(22) Anmeldetag: 03.06.2024
(51) Int. Cl.: F24D 5/08, F23C 3/00, F24D 5/10, F23C 1/00, F23N 1/00, F24H 9/20, F24H 15/32, F24H 15/36, F24H 15/407, F24H 15/414, F24H 15/429

(54) **RAUMHEIZUNGSEINRICHTUNG UND VERFAHREN ZUM BETRIEB EINER RAUMHEIZUNGSEINRICHTUNG**

(71) Anmelder: PENDER Strahlungsheizung GmbH, 68526 Ladenburg (DE)
(72) Erfinder: Pender, Veit, 68526 Ladenburg (DE); Jendrisak, Jozef, 68623 Lampertheim (DE)
(74) Vertreter: Ruckh, Rainer Gerhard

(57) **Zusammenfassung**

Die erfindungsgemäße Raumheizungseinrichtung (1) ist in Form einer Strahlungsheizung mit einem Brenner (10) und einem Strahlungsrohr (6) ausgebildet, wobei ein mit dem Brenner (10) erzeugter Wärmestrom in das Strahlungsrohr (6) eingespeist wird. Der Brenner (10) ist zum Betrieb mit unterschiedlichen gasförmigen Brennstoffmedien ausgebildet. Weiter sind Umschaltmittel vorhanden, mittels derer selektiv unterschiedliche gasförmige Brennstoffmedien dem Brenner (10) zugeführt werden.

## Beschreibung

Die Erfindung betrifft eine Raumheizungseinrichtung sowie ein Verfahren zum Betrieb einer Raumheizungseinrichtung.

Derartige Raumheizungseinrichtungen bilden Strahlungsheizungen, mittels derer Räume von Gebäuden beheizt werden können.

Bekannte Raumheizungseinrichtungen weisen ein Druck- und Mischkammergehäuse mit einem Brenner und einem Ventilator auf. An diese Einheit ist ein Strahlungsrohr zur Ausbildung eines Wärmekanals angeschlossen. Hierzu ist am Druck- und Mischkammergehäuse ein Anschlussrohr für einen Vorlauf und ein Anschlussrohr für einen Rücklauf vorgesehen. Ein mit dem Brenner erzeugter Wärmestrom wird über das Anschlussrohr für den Vorlauf in das Strahlungsrohr eingespeist. Der Rücklaufstrom im Strahlungsrohr wird über das Anschlussrohr für den Rücklauf wieder dem Druck- und Mischkammergehäuse zugeführt, wodurch ein geschlossener Kreislauf entsteht.

Eine gattungsgemäße Raumheizungseinrichtung ist aus der EP 0 503 489 A2 bekannt. Diese Raumheizungseinrichtung umfasst ein an ein Druck- und Mischkammergehäuse angeschlossenes Strahlungsrohr eines oberhalb des zu heizenden Raumes angeordneten Rohrleitungssystems, wobei das Strahlungsrohr einerseits an eine Rückströmkammer mit Ventilator und andererseits an eine Mischkammer mit einem einen Brenner umgebenden Flammrohr angeschlossen ist. Das Druck- und Mischkammergehäuse ist doppelschneckenartig ausgebildet, wobei zwei zylinderartige Teile das Gehäuse bilden und eine Front- und Rückplatte die Doppelschneckenform aufweisen, während die Anschlussrohre für das Strahlungsrohr an der Rückplatte angeschlossen sind.

Mit dieser Raumheizungseinrichtung wird erreicht, dass die Wirbelzone im Druck- und Mischkammergehäuse so gestaltet ist, dass eine heiße Kernzone im Bereich des Brenners von einer kühleren Luftschicht des rückstömenden Gases umgeben ist, wodurch erreicht wird, dass über eine große Strecke eine gleichmäßige Wärmeabgabe im Strahlungsrohr erzielt wird.

Der Erfindung liegt die Aufgabe zugrunde eine Raumheizungseinrichtung mit erweiterter Funktionalität bereitzustellen.

Zur Lösung dieser Aufgabe sind die Merkmale der unabhängigen Ansprüche vorgesehen. Vorteilhafte Ausführungsformen und zweckmäßige Weiterbildungen der Erfindung sind in den abhängigen Ansprüchen beschrieben.

Die erfindungsgemäße Raumheizungseinrichtung ist in Form einer Strahlungsheizung mit einem Brenner und einem Strahlungsrohr ausgebildet, wobei ein mit dem Brenner erzeugter Wärmestrom in das Strahlungsrohr eingespeist wird. Der Brenner ist zum Betrieb mit unterschiedlichen gasförmigen Brennstoffmedien ausgebildet. Weiter sind Umschaltmittel vorhanden, mittels derer selektiv unterschiedliche gasförmige Brennstoffmedien dem Brenner zugeführt werden.

Die Erfindung betrifft auch ein entsprechendes Verfahren.

Die erfindungsgemäße Raumheizungseinrichtung weist einen Gasbrenner, d.h. allgemein einen Brenner, der mit unterschiedlichen Gaskombiblöcken betrieben werden kann, auf.

Erfindungsgemäß sind Umschaltmittel vorhanden, mittels derer eine Umschaltung derart erfolgt, dass der Brenner selektiv mit unterschiedlichen gasförmigen Brennstoffmedien betrieben wird, d.h. je nach Umschaltvorgang mit den Umschaltmitteln wird der Brenner mit einem spezifischen gasförmigen Brennstoffmedium betrieben.

Dabei sind vorteilhaft die gasförmigen Brennstoffmedien von Erdgas, Propangas, Biogas, Wasserstoffgas oder Flüssiggas (LNG) gebildet.

Damit wird mit geringem konstruktivem Aufwand die Funktionalität der Raumheizungseinrichtung erhöht.

Mit dem auf unterschiedliche gasförmige Brennstoffmedien umschaltbaren Brenner wird insbesondere die Ausfallsicherheit der Raumheizungseinrichtung erhöht. Besonders vorteilhaft wird mittels der Umschaltmittel der Brenner mit dem gasförmigen Brennstoffmedium betrieben, welches am besten oder überhaupt verfügbar ist. Ist beispielsweise durch Versorgungsengpässe oder dergleichen ein gasförmiges Brennstoffmedium für den Brenner nicht verfügbar, wird mit den Umschaltmitteln der Brenner mit einem anderen, verfügbaren gasförmigen Brennstoffmedium betrieben, so dass unerwünschte Stillstände der Raumheizungseinrichtung vermieden werden.

Da die Wahrscheinlichkeit, dass die Brennstoffmedien für den Brenner gleichzeitig nicht verfügbar sind, gering ist, ist die Wahrscheinlichkeit eines Ausfalls der Raumheizungseinrichtung sehr gering.

Im einfachsten Fall kann der Brenner mit zwei unterschiedlichen gasförmigen Brennstoffmedien betrieben werden. Generell kann der Brenner auch mit mehr als zwei unterschiedlichen gasförmigen Brennstoffmedien betrieben werden.

Damit wird eine mehrkanalige, diversitäre Versorgungsstruktur für den Brenner bereitgestellt, mit der die Funktionssicherheit, insbesondere Ausfallsicherheit der erfindungsgemäßen Raumheizungseinrichtung signifikant erhöht wird.

Ein wesentlicher Vorteil besteht darin, dass die Raumheizungseinrichtung nur einen Brenner benötigt, wobei dieser mit unterschiedlichen gasförmigen Brennstoffmedien betrieben wird. Im Vergleich zu einer Anordnung mit mehreren Brennern, die jeweils nur mit einem gasförmigen Brennstoffmedium betrieben werden, ergibt sich eine erhebliche konstruktive Vereinfachung der Raumheizungseinrichtung und damit auch eine Kosteneinsparung. Insbesondere müssen Komponenten einer Brenneranordnung wie Gehäuse, Ventilator, Flammrohr, Steuergerät, Überwachungseinheiten, Zündeinrichtungen nur noch einfach, nicht mehrfach vorgesehen sein.

Vorteilhaft wird jedes gasförmige Brennstoffmedium dem Brenner über eine separate Gaszuführungsleitung zugeführt, wobei mittels der Umschaltmittel für jede Gaszuführungsleitung die Zufuhr des gasförmigen Brennstoffmediums gesperrt oder freigegeben werden kann.

Vorteilhaft weisen die Umschaltmittel eine Anordnung von Schaltmitteln auf, mittels derer die Zufuhr von gasförmigen Brennstoffmedien zum Brenner in einer Gaszuführungsleitung gesperrt oder freigegeben werden kann.

Dabei ist zweckmäßig in jeder Gaszuführungsleitung wenigstens ein Schaltmittel vorhanden.

Durch eine geeignete Steuerung dieser Schaltmittel wird eine Auswahl der gasförmigen Brennstoffmedien, mit dem der Brenner versorgt wird, ausgewählt.

Die Betätigung, d.h. Ansteuerung der Umschaltmittel bzw. Schaltmittel kann fortlaufend während des gesamten Betriebs der Raumheizungseinrichtung erfolgen. Damit kann jederzeit eine Umschaltung vorgenommen werden, um den Brenner mit einem anderen gasförmigen Brennstoffmedium zu versorgen.

Gemäß einer vorteilhaften Ausführungsform ist wenigstens ein Schaltmittel von einem Magnetventil gebildet.

Weiterhin ist es möglich, dass wenigstens ein Schaltmittel von einem Gaskombiblock gebildet ist, der ein Magnetventil und eine Düse aufweist.

Der Gaskombiblock bildet eine Baueinheit, in dem neben einem Magnetventil eine Düse zur Dosierung des Gasstroms und typischerweise ein Sieb zum Ausfiltern von Verunreinigungen im Gasstrom vorhanden sind.

Gemäß einer ersten Variante bilden die Schaltmittel eine Parallelschaltung aus.

Gemäß einer zweiten Variante bilden die Schaltmittel eine Reihenschaltung aus.

Dabei sind generell die Schaltmittel mit elektronischen Steuermitteln umschaltbar.

Insbesondere weisen die elektronischen Steuermittel elektrische oder elektronische Schalter auf.

Die Schalter können in Form von Halbleiterschaltern ausgebildet sein. Weiterhin können die Schalter von Relais gebildet sein.

Vorteilhaft ist den Umschaltmitteln eine Steuereinheit zur Steuerung von Umschaltvorgängen zugeordnet.

Bei der Steuereinheit kann es sich um eine Rechnereinheit handeln, die die gesamte Ablaufsteuerung der Raumheizungseinrichtung übernimmt.

Mit der Steuereinheit werden Umschaltvorgänge gesteuert bzw. vorgegeben, um so den Brenner mit einem vorgegebenen gasförmigen Brennstoffmedium zu versorgen, d.h. die Steuereinheit steuert Brennerumstellungen.

Besonders vorteilhaft erfolgt eine manuelle oder automatische Brennerumstellung.

Eine manuelle Brennerumschaltung kann von einem Benutzer durchgeführt werden, der hierzu ein entsprechendes Betätigungsmittel betätigt. Eine automatische Brennerumstellung erfolgt selbsttätig, insbesondere programmgesteuert.

Dabei kann die Steuereinheit Einstellmittel zur Betätigung der Umschaltmittel aufweisen.

Als Einstellmittel hierzu kann die Steuereinheit eine Bedieneinheit, ein Bedienfeld oder dergleichen aufweisen. Durch Eingaben am Bedienfeld kann der Benutzer die Brennerumstellung vornehmen. Die Bedieneinheit kann generell auch eine von der Steuereinheit unabhängige Einheit bilden.

Alternativ oder zusätzlich ist in der Steuereinheit ein Ablaufprogramm implementiert, mittels dessen Umschaltvorgänge der Umschaltmittel automatisch durchgeführt werden.

Mit dem Ablaufprogramm können beispielsweise Kontrollgrößen, Sensorsignale und dergleichen ausgewertet werden, die Informationen über die Verfügbarkeit der Brennstoffmedien liefern, wobei dann abhängig von diesen Informationen die Brennerumschaltung selbsttätig durchgeführt werden kann.

Die erfindungsgemäße Raumheizungseinrichtung bildet gemäß einer ersten Variante ein Wärmeband derart aus, dass ein Strahlungsrohr mit einem Vorlauf und Rücklauf an ein Druck- und Mischkammergehäuse angeschlossen ist, wodurch ein geschlossener Kreislauf erhalten wird. Ein mit dem Brenner erhitzter Warmluftstrom wird über den Vorlauf in das Strahlungsrohr eingespeist, in diesem geführt und über den Rücklauf wieder dem Druck- und Mischkammergehäuse zugeführt. Ein Ventilator des Druck- und Mischkammergehäuses sorgt für eine Luftzirkulation zwischen Vorlauf und Rücklauf und stabilisiert zugleich die Flamme der Brenneranordnung.

Bei dieser Anordnung ist der Druck innerhalb des Strahlungsrohrs vorteilhaft kleiner als der Atmosphärendruck, ein höherer Druck herrscht nur innerhalb des Druck- und Mischkammergehäuses, vorteilhaft im Bereich eines Kamins, über den Schadstoffe kontrolliert ins Freie geleitet werden. Die so ausgebildete Raumheizungseinrichtung bildet ein selbstregulierendes System, bei dem insbesondere ein unkontrollierter Austritt von Rauchgasen vermieden wird.

Gemäß einer zweiten Variante ist der Brenner an einen Vorlauf des Strahlungsrohrs angeschlossen und ein Rücklauf des Strahlungsrohrs ist auf einen Kamin geführt.

In diesem Fall wird kein Druck- und Mischkammergehäuse benötigt, da die Flamme des Brenners direkt in den Vorlauf des Strahlungsrohrs eingespeist wird.

Die Erfindung wird im Folgenden anhand der Zeichnungen erläutert. Es zeigen:
- Figur 1:: Installation einer ersten Ausführungsform der erfindungsgemäßen Raumheizungseinrichtung in einem Gebäude.
- Figur 2:: Schnittdarstellung der Anordnung gemäß Figur 1.
- Figur 3:: Installation einer zweiten Ausführungsform der erfindungsgemäßen Raumheizungseinrichtung in einem Gebäude.
- Figur 4a, b:: Erstes Beispiel einer Anordnung von Umschaltmitteln für den Brenner der Raumheizungseinrichtung gemäß den Figuren 1 bis 3.
- Figur 5:: Zweites Beispiel einer Anordnung von Umschaltmitteln für den Brenner der Raumheizungseinrichtung gemäß den Figuren 1 bis 3.
- Figur 6:: Schaltungsanordnung für die Ansteuerung des Brenners der Raumheizungseinrichtung gemäß den Figuren 1 bis 3.
- Figur 7:: Installation einer dritten Ausführungsform der erfindungsgemäßen Raumheizungseinrichtung in einem Gebäude.
- Figur 8:: Schnittdarstellung der Anordnung gemäß Figur 7.

Die Figuren 1 und 2 zeigen ein erstes Ausführungsbeispiel der erfindungsgemäßen Raumheizungseinrichtung 1. Die Raumheizungseinrichtung 1 ist unterhalb eines Dachs 2 eines Gebäudes 3, insbesondere einer Halle montiert. Die Komponenten der Raumheizungseinrichtung 1 sind hängend an Befestigungsmitteln 4 gelagert, die am Dach 2 des Gebäudes 3 befestigt sind. Mit der Raumheizungseinrichtung 1 wird der Innenraum 5 des Gebäudes 3 beheizt.

Die Raumheizungseinrichtung 1 umfasst ein Strahlungsrohr 6 das sowohl mit einem Vorlauf 7 als auch mit einem Rücklauf 8 an ein Druck- und Mischkammergehäuse 9 angeschlossen ist. Am Druck- und Mischkammergehäuse 9 befinden sich ein Brenner 10 und ein Ventilator (nicht dargestellt). Mit dem Brenner 10 wird eine Flamme erzeugt, die einen in dem Vorlauf 7 des Strahlungsrohrs 6 eingespeisten Luftstrom erhitzt. Der Luftstrom durchläuft das Strahlungsrohr 6 und wird über den Rücklauf 8 wieder dem Druck- und Mischkammergehäuse 9 zugeführt.

Durch den Luftstrom im Strahlungsrohr 6 wird eine Wärmestrahlung generiert, die den Innenraum 5 des Gebäudes 3 aufheizt. Figur 2 zeigt die Strahlungswärmeverteilung 11 der Wärmestrahlung.

Figur 3 zeigt eine Variante der Ausführungsform gemäß Figur 1. Die Ausführungsform gemäß Figur 3 unterscheidet sich von der Ausführungsform gemäß Figur 1 dadurch, dass kein Druck- und Mischkammergehäuse 9 vorgesehen ist. Vielmehr ist der Brenner 10 (dem wieder ein nicht dargestellter Ventilator zugeordnet ist) direkt dem Vorlauf 7 des Strahlungsrohrs 6 zugeordnet. Der Rücklauf 8 des Strahlungsrohrs 6 ist auf einen Kamin 12 geführt, über den der Luftstrom nach außen abgeleitet wird.

Der Brenner 10 der Raumheizungseinrichtung 1 ist ein Gasbrenner, wobei der Brenner 10 zum Betrieb mit unterschiedlichen gasförmigen Brennstoffmedien ausgebildet ist. Vorteilhaft sind die gasförmigen Brennstoffmedien von Erdgas, Propangas, Biogas, Wasserstoffgas oder Flüssiggas (LNG) gebildet.

Erfindungsgemäß sind Umschaltmittel vorhanden, mittels derer selektiv unterschiedliche gasförmige Brennstoffmedien dem Brenner 10 zugeführt werden.

Die Figuren 4a, 4b zeigen hierfür ein erstes Ausführungsbeispiel.

Generell wird jedes gasförmige Brennstoffmedium über eine separate Gaszuführungsleitung 13a, 13b zum Brenner 10 geführt, wobei mittels der Umschaltmittel für jede Gaszuführungsleitung 13a, 13b die Zufuhr des gasförmigen Brennstoffmediums gesperrt oder freigegeben werden kann.

Der Brenner 10 weist einen Brennerflammkopf 10a auf.

Bei der Ausführungsform gemäß den Figuren 4a, 4b wird in einer ersten Gaszuführungsleitung 13a Flüssiggas in Richtung Brenner 10 geführt. Mit einer zweiten Gaszuführungsleitung 13b wird Erdgas in Richtung Brenner 10 gefördert.

Die Figuren 4a, 4b zeigen den Brenner 10 und den Brennerflammkopf 10a der eine in Richtung des Vorlaufs 7 des Strahlungsrohr 6 verlaufende Brennerflamme 14 erzeugt.

Der Brenner 10 ist in einem Brennergehäuse 15 angeordnet. Dort befindet sich als erstes Schaltmittel 16a der Umschaltmittel ein Gaskombiblock, d.h. eine Baueinheit in der ein Magnetventil, ein Sieb und eine Düse 17a vorhanden sind.

In der Flüssiggas führenden Gaszuführungsleitung 13a ist als weiteres Schaltmittel 16b ein weiterer Gaskombiblock vorhanden, der eine identische Bauform wie der erste Gaskombiblock aufweist und somit ebenfalls eine Düse 17b aufweist. Die Düse 17b ist kleiner als die Düse 17a.

In der Erdgas führenden Gaszuführungsleitung 13b ist als weiteres Schaltmittel 16c ein Magnetventil vorgesehen.

Figur 4a zeigt die Situation, wenn der Brenner 10 mit Flüssiggas versorgt und betrieben wird. In diesem Fall ist das Schaltmittel 16c, d.h. das Magnetventil geschlossen und sperrt die Zufuhr von Erdgas zum Brenner 10. Das Schaltmittel 16b ist offen, so dass Flüssiggas in der Gaszuführungsleitung 13a zum Schaltmittel 16a strömt, dessen Düse 17a die Dosierung der Zufuhr von Flüssiggas zum Brenner 10 übernimmt.

Figur 4b zeigt die Situation wenn der Brenner 10 mit Erdgas versorgt wird und betrieben wird. In diesem Fall ist das Schaltmittel 16b geschlossen, so dass die Zufuhr von Flüssiggas zum Brenner gesperrt ist. Das Schaltmittel 16c ist offen, so dass Erdgas zum Schaltmittel 16a strömt, dessen Düse 17a die Dosierung der Zufuhr von Flüssiggas zum Brenner 10 übernimmt.

Die Anordnung der Figuren 4a, 4b entspricht im Wesentlichen einer Reihenschaltung.

Figur 5 zeigt ein Ausführungsbeispiel einer Parallelschaltung zweier Schaltmittel 16a, 16c, die jeweils in einer Gaszuführungsleitung 13a, 13b vorhanden sind. Weiterhin ist wieder dem Brenner 10 ein Schaltmittel 16a zugeordnet.

Der Betrieb dieser Anordnung ist derart, dass immer eines der Schaltmittel 16b, 16c geschlossen und das andere offen ist. Dementsprechend wird entweder das in der Gaszuführungsleitung 13a geführte gasförmige Brennstoffmedium oder das in der Gaszuführungsleitung 13b geführte gasförmige Brennstoffmedium dem Brenner 10 zugeführt.

Die Anordnungen in Figuren 4a, 4b, 5 können auch auf mehr als zwei Gaszuführungsleitungen 13a, 13b,... erweitert sein, in denen unterschiedliche gasförmige Brennstoffmedien geführt sind. Entsprechend sind die Umschaltmittel dann auf mehrere Schaltmittel 16b, 16c, ... erweitert.

Wie Figur 5 zeigt, werden die Schaltmittel 16a - c mit elektronischen Steuermitteln 18 betätigt und geschaltet. Diese elektronischen Steuermittel 18 können von elektronischen oder elektrischen Schaltern wie Relais oder Halbleiterschaltern gebildet sein.

Die Steuermittel 18 wiederum werden von einer Steuereinheit 19 gesteuert.

Im einfachsten Fall kann ein Benutzer eine manuelle Brennerumstellung durch Eingabe an der Ein-/Ausgabeeinheit 20 der Steuereinheit 19 durchführen.

Alternativ oder zusätzlich ist in der Steuereinheit 19 ein Ablaufprogramm in einem Prozessor 21 implementiert, mittels dessen eine Brennerumstellung automatisch durchgeführt wird.

Die Figuren 7, 8 zeigen eine Erweiterung der Raumheizungseinrichtung 1 gemäß Figur 3 dahingehend, dass mehrere Brenner 10 vorhanden sind.

Die Brenner 10 sind mit einem im Bereich der Decke des Gebäudes 3 umlaufenden Strahlungsrohr 6 verbunden. Das Strahlungsrohr 6 kann, wie Figur 8 zeigt, Strahlformungsmittel ausbilden, mittels derer die Strahlungswärmeverteilung 11 erhalten wird. In Kombination mit dem Strahlungsrohr 6 ist ein Abgassammelleitung 6a vorgesehen. Die Abgassammelleitung 6a bildet mit dem Strahlungsrohr 6 eine Baueinheit.

Die Abgassammelleitung 6a ist über einen Ventilator 22 zum Kamin 12 geführt.

Eine derartige Kombination eines Strahlungsrohrs 6 und einer Abgassammelleitung 6a kann natürlich auch bei den Ausführungsformen der Figuren 1 bis 3 vorgesehen sein.

### Bezugszeichenliste

- (1): Raumheizungseinrichtung
- (2): Dach
- (3): Gebäude
- (4): Befestigungsmittel
- (5): Innenraum
- (6): Strahlungsrohr
- (6a): Abgassammelleitung
- (7): Vorlauf
- (8): Rücklauf
- (9): Druck- und Mischkammergehäuse
- (10): Brenner
- (10a): Brennerflammkopf
- (11): Strahlungswärmeverteilung
- (12): Kamin
- (13a): erste Gaszuführungsleitung
- (13b): zweite Gaszuführungsleitung
- (14): Brennerflamme
- (15): Brennergehäuse
- (16a - c): Schaltmittel
- (17a, b): Düse
- (18): Steuermittel
- (19): Steuereinheit
- (20): Ein-/Ausgabeeinheit
- (21): Prozessor
- (22): Ventilator

## Patentansprüche

1. Raumheizungseinrichtung (1) in Form einer Strahlungsheizung mit einem Brenner (10) und einem Strahlungsrohr (6), wobei ein mit dem Brenner (10) erzeugter Wärmestrom in das Strahlungsrohr (6) eingespeist wird, **dadurch gekennzeichnet, dass** der Brenner (10) zum Betrieb mit unterschiedlichen gasförmigen Brennstoffmedien ausgebildet ist, und dass Umschaltmittel vorhanden sind, mittels derer selektiv unterschiedliche gasförmige Brennstoffmedien dem Brenner (10) zugeführt werden.

2. Raumheizungseinrichtung (1) nach Anspruch 1, **dadurch gekennzeichnet, dass** jedes gasförmige Brennstoffmedium dem Brenner (10) über eine separate Gaszuführungsleitung (13a, 13b) zugeführt wird, wobei mittels der Umschaltmittel für jede Gaszuführungsleitung (13a, 13b) die Zufuhr des gasförmigen Brennstoffmediums gesperrt oder freigegeben werden kann.

3. Raumheizungseinrichtung (1) nach Anspruch 2, **dadurch gekennzeichnet, dass** die Umschaltmittel eine Anordnung von Schaltmitteln (16 a - c) aufweisen, mittels derer die Zufuhr von gasförmigen Brennstoffmedien zum Brenner (10) in einer Gaszuführungsleitung (13a, 13b) gesperrt oder freigegeben werden kann.

4. Raumheizungseinrichtung (1) nach Anspruch 3, **dadurch gekennzeichnet, dass** in jeder Gaszuführungsleitung (13a, 13b) wenigstens ein Schaltmittel (16a - c) vorhanden ist.

5. Raumheizungseinrichtung (1) nach einem der Ansprüche 3 oder 4, **dadurch gekennzeichnet, dass** wenigstens ein Schaltmittel (16 c) von einem Magnetventil gebildet ist, oder dass wenigstens ein Schaltmittel (16a, b) von einem Gaskombiblock gebildet ist, der ein Magnetventil und eine Düse (17a, b) aufweist.

6. Raumheizungseinrichtung (1) nach einem der Ansprüche 3 bis 5, **dadurch gekennzeichnet, dass** die Schaltmittel (16a - c) eine Parallelschaltung ausbilden, oder dass die Schaltmittel (16a - c) eine Reihenschaltung ausbilden.

7. Raumheizungseinrichtung (1) nach einem der Ansprüche 3 bis 6, **dadurch gekennzeichnet, dass** die Schaltmittel (16a - c) mit elektronischen Steuermitteln (18) umschaltbar sind.

8. Raumheizungseinrichtung (1) nach Anspruch 7, **dadurch gekennzeichnet, dass** die elektronischen Steuermittel (18) elektrische oder elektronische Schalter aufweisen, wobei insbesondere ein elektrischer Schalter von einem Relais gebildet ist.

9. Raumheizungseinrichtung (1) nach einem der Ansprüche 1 bis 8, **dadurch gekennzeichnet, dass** den Umschaltmitteln eine Steuereinheit (19) zur Steuerung von Umschaltvorgängen zugeordnet ist.

10. Raumheizungseinrichtung (1) nach Anspruch 9, **dadurch gekennzeichnet, dass** in der Steuereinheit (19) ein Ablaufprogramm implementiert ist, mittels dessen Umschaltvorgänge automatisch durchgeführt werden.

11. Raumheizungseinrichtung (1) nach einem der Ansprüche 1 bis 10, **dadurch gekennzeichnet, dass** die Umschaltmittel eine Bedieneinheit für eine manuelle Initiierung von Umschaltvorgängen aufweisen.

12. Raumheizungseinrichtung (1) nach einem der Ansprüche 1 bis 11, **dadurch gekennzeichnet, dass** das Strahlungsrohr (6) mit einem Vorlauf (7) und Rücklauf (8) an ein Druck- und Mischkammergehäuse (9) angeschlossen ist, oder dass der Brenner (10) an einen Vorlauf (7) des Strahlungsrohrs (6) angeschlossen ist und ein Rücklauf (8) des Strahlungsrohrs (6) auf einen Kamin (12) geführt ist.

13. Raumheizungseinrichtung (1) nach einem der Ansprüche 1 bis 12, **dadurch gekennzeichnet, dass** die gasförmigen Brennstoffmedien von Erdgas, Propangas, Biogas, Wasserstoffgas oder Flüssiggas (LNG) gebildet sind.

14. Raumheizungseinrichtung (1) nach einem der Ansprüche 1 bis 6, **dadurch gekennzeichnet, dass** diese eine Mehrfachanordnung von Brennern (10) aufweist.

15. Verfahren zum Betrieb einer Raumheizungseinrichtung (1) in Form einer Strahlungsheizung mit einem Brenner (10) und einem Strahlungsrohr (6), wobei ein mit dem Brenner (10) erzeugter Wärmestrom in das Strahlungsrohr (6) eingespeist wird, **dadurch gekennzeichnet, dass** der Brenner (10) zum Betrieb mit unterschiedlichen gasförmigen Brennstoffmedien ausgebildet ist, und dass Umschaltmittel vorhanden sind, mittels derer selektiv unterschiedliche gasförmige Brennstoffmedien dem Brenner (10) zugeführt werden.
